# EUROPÄISCHE PATENTSCHRIFT

(11) **EP 0 211 423 B1**
(45) Veröffentlichungstag und Bekanntmachung des Hinweises auf die Patenterteilung: **09.01.1991**
(21) Anmeldenummer: 86110691.2
(22) Anmeldetag: 01.08.1986
(51) Int. Cl.: B23D 61/02, B27B 33/08

(54) **Scheibenförmiges, rotierendes Werkzeug**
Disc-shaped rotary tool
Outil rotatif en forme de disque

(30) Priorität: 09.08.1985 DE 3528639; 30.11.1985 DE 3542364; 07.12.1985 DE 8534533 U
(43) Veröffentlichungstag der Anmeldung: 25.02.1987
(73) Patentinhaber: Fries, Berthold, D-57319 Bad Berleburg (DE)
(72) Erfinder: Fries, Berthold, D-57319 Bad Berleburg (DE)
(74) Vertreter: Missling, Arne, Dipl.-Ing.

(56) Entgegenhaltungen:
- EP-A- 0 102 626
- DE-A- 2 625 995
- DE-A- 2 654 625
- DE-A- 2 717 935
- DE-A- 2 824 213
- DE-B- 1 262 737
- DE-C- 1 062 567
- DE-U- 8 533 710
- DE-U- 8 534 533

## Beschreibung

Die Erfindung betrifft ein scheibenförmiges, rotierendes Werkzeug gemäß Oberbegriff von Patentanspruch 1; siehe z.B. BE-A 26 25995.

Bei scheibenförmigen, kreisenden Werkzeugen, z.B. Kreissägeblättern, Schlitz-, Trenn-, Schleifscheiben, Kreismessern usw., entstehen durch die allgemein zu leistenden Arbeiten immer und teils gravierende Peripherieerwärmungen. Die dadurch zwischen Außenkranz und Zentrum entstehenden Temperaturdifferenzen erzeugen Spannungen sowie Plandeformierungen bis hin zu Wellenformbildungen. Diese wiederum begünstigen ein negatives Schwingungsverhalten mit der Folge von Peripherieauslenkungen bzw. Verlaufungen und der weiteren Nachteiligkeit unnatürlicher Arbeitskranzbelastungen, sowie geringer Standzeiten. Die Rotationsdaten bzw. die Fliehkräfte unterstützen den Prozeß zur Instabilität.

Für die Anwender kommt als gravierender Nachteil hinzu, daß Handwerker zur individuellen Behandlung der Werkzeuge nicht (oder nur ganz selten) zur Verfügung stehen. Weil die Handwerker dazu fehlen, praktiziert man den Einsatz entsprechend starker Werzeuge. Rein physikalisch vollzieht sich zwar bei starken bzw. dicken Scheiben genau derselbe Vorgang wie bei dünnen Blättern, allerdings mit dem praktischen Vorteil, daß die prozentuale Auslenkung (Verformung, Planabweichung), bezogen auf die Scheibendicke, für die Schneiden- bzw. Zerspankinematik etwas bessere Voraussetzungen bietet. Diese Zusammenhänge führten zu einem Stand der Technik in Form von
a) Innenspannungseinbringungen -
b) Dehnungsschlitzen/Dehnungslöchern usw. -
c) flanschlosen Antrieben mit Blattführungen -
d) strukturierten Zentrumsbohrungen und Wellenprofilierungen
e) Zentrierung auf hydraulischen Spannbüchsen -
f) Verbundbauweisen im Stahlbereich -
g) Verbundbauweisen mit Faserwerkstoffen - und
h) sogenannten Thermostreßverfahren.

Zu a): Diese Innenspannung wird durch Walzen oder Hämmern (oder auch Wärmeschrumpfprozesse) vor dem Werkzeugeinsatz eingebracht; sie ist, in Orientierung an Rotationsdaten und unterstellter bzw. angenommener Peripherieerwärmung, eine konstante Größe. Diese Innenspannung ist in Betrieb nicht reproduzierbar, d.h. geht die Innenspannung (Materialermüdungen, konzentrierte Erhitzungen, "Brandflecken", Verbeulungen etc.) verloren oder erhöht sich die angenommene Peripherieerwärmung, so ist ein ordentlicher Werkzeugeinsatz nicht mehr möglich.

Zu b): Dehnungsschlitze oder entsprechende Felder und speichenartige, segmentbestimmende Formen können zwar die Plan-Blattebenenverformungen durch Ansätze von Spannungsausgleichsmöglichkeiten bedingt herabmindern, sie lösen aber auch gleichzeitig die Innenspannungswirkweise auf und sie führen über allgemeine Labilitäten zu einer schlechten Zentrumsfixierung bzw. sie sind grundsätzlich kein Mittel zur Herbeiführung der stets anzustrebenden und so wichtigen Zugspannungen im Außenkranzbereich.

Zu c): Flanschlose Antriebe, durch eine Art von Vielkeilwelle und ohne übliche und die Axialfixierung übernehmende Flansche, haben ebenfalls den Nachteil, daß die klassische Wirkweise von Innenspannungen gestört ist. Bei dieser Technik wird die Peripherie durch Führungen stabilisiert mit dem Ziel, die Schwingungen im losen, flanschlosen Zentrum auszupendeln. Die Führungen bewirken aber zusätzliche Peripherieerwärmungen und führen somit wieder zum Aufschaukeln all der bekannten Nachteile. Durch eine Reihe von Führungsanordnungen werden zwar Schwingungsdämpfungen versucht, im allgemeinen gilt aber die flanschlose Technik als ein System mit relativ hohen Arbeitsungenauigkeiten.

Zu d): Bei dieser Technik soll zur Vermeidung all der aus Temperaturen und Rotation entstehenden Nachteile erreicht werden, daß auf die Blattzentrumsbohrung bzw. deren strukturierte Randzonen durch den Drehsinn der Antriebswelle Schiebekräfte ausgeübt werden. Die Antriebswelle hat dabei zu den Zentrumsstrukturierungen analog geformte Erhebungen. Diese Systeme haben aber grundsätzliche Nachteile insofern, daß erstens die Schiebekräfte (tangential) nicht exakt in radiale Drücke umzuwandeln sind, daß zweitens die Schiebe/Druckkraft nicht definierbar ist und weitestgehend von der Drehenergie abhängig bleibt, und daß drittens die gesamte Machbarheit von den Toleronzverhältnissen der Antriebswellenerhebungen und den Zentrumsbereichsstrukturierungen abhängig ist. Gleichmäßig verteilte Drücke nach außen sind über diese Systeme nicht zu praktizieren.

Zu e): Segmentbezogene, in Richtung absolut angepaßte und definierbare Drücke nach außen (in radialer Richtung) sind auch über hydraulische Spannbüchsen mit einem auf 360° gleichwirkenden System nicht zu erreichen.

Zu f) und g): Es sind eine Reihe von Verbundbauweisen bekannt, bei denen aber keine Systeme für dauerhafte und permanente Außenkranz-Zugspannungen integriert sind. Es wird lediglich durch die Verbundbauweise ein günstigeres Schwingungsverhalten angestrebt. Dies ist sicherlich vorteilhaft, aber es gibt keine Mittel, welche Schwingungsverhalten positiver beeinflussen als dies gezielte Zugspannungen in der Peripherie bewirken.

Zu h): Handwerklich eingebrachte Innenspannung (z.B. durch Walzen, Hämmern) ist bekanntlich in Betrieb nicht reproduzierbar. Das sogenannte Thermostreßverfahren will diesen Nachteil auflösen, indem die Temperaturdifferenzen zwischen Peripherie und Zentrum durch Meßgeräte zur Feststellung kommen und davon ableitend durch eine Wärmespule der Innenbereich aufgeheizt wird. Die Wärmeausdehnungen führen zwar zu einem bestimmten Druck nach außen, sie sind aber nicht in der notwendigen Weise (in Abhängigkeit von den Rotationsdaten und der wirklich erreichten Wärmezonengröße) definierbar und die Wärmespulenwirkung führt auch wieder zur Auflösung der konstant notwendigen Zentrumsfixierung.

Bei all den oben geschilderten Ausführungen ist es somit nicht möglich, gezielte und dauerhafte Zugspannungen in der Peripherie, in dem Arbeitskranz zu erzeugen und es gibt keine Lösungen, bei denen die unvermeidlichen Temperaturdifferenzen ohne negative Auswirkungen bleiben. Die Probleme aus all den widrigen radialen-tangentialen Zug-/Druckspannungen sind bei den vorstehend geschilderten Ausführungen nicht gelöst.

Der Erfindung liegt die Aufgabe zugrunde, ein Werkzeug so auszubilden, daß die aus Temperaturdiferenzen und Fliehkräften entstehenden Dehnungen sowie Deformierungen zu keinen Nachteilen führen, daß im Peripheriebereich Zugspannungen vorherrschen und daß über ein gutes Schwingungsverhalten verlaufungsfreie Arbeitsweisen bei dünnen Scheiben und langen Standzeiten zu praktizieren sind und dies letztlich auch bei niedrigeren Werkzeugkosten und Energieeinsparungen durchführbar ist, ohne daß Bestückungen in der Blatt-Scheibenebene die Werkzeugformen belasten.

Diese Aufgabe wird durch ein Werkzeug gemäß Oberbegriff von Patentanspruch 1 mit dessen Kennzeichnenden Merkmalen gelöst.

Gemäß der Erfindung ist somit in der zentrischen Öffnung ein Druckkraftgeber angeordnet, der die einzelnen Segmente (Speichen) des Werkzeugs mit einer steuerbaren Druckkraft beaufschlagt. Vorteilhaft weist das Werkzeug einen geschlossenen Außenkranz auf, auf dem z.B. die Zähne für ein Sägeblatt plaziert sein können. Im Werkzeug sind die Aussparungen angeordnet, welche die Blattebene bis hin zu einem gewissen Kranzbereich in einzelne Segmente unterteilen, ähnlich einem Speichenrad. Das Werkzeug kann in bekannter Weise mittels Flanschen axial auf der Antriebswelle fixiert sein.

Die Zusatzkräfte wirken radial. Es werden von einem Druckkraftgeber mit einer Vielzahl von Kraftelementen (z.B. Hydraulikkolben) auf unabhängig voneinander ragierende Blattebenensegmente (Speichen) bei absolut konstanter Scheiben-Zentrumsfixierung radiale Druckkräfte ausgeübt, die alle Verformungen aus Temperaturen sowie Fliehkräften ausgleichen und stetige Zugspannungen in der Peripherie auslösen. Außenkranzerwärmungen führen nicht mehr zu Auslenkungen und Verlaufungen. Da jedoch das Schrumpfungsverhalten bei Wiedererkalten der Peripherie durch die unter Druck gehaltene Geometrieveränderung anderen Merkmalen als bei der Dehnung unterliegt, ist die Druckkraftgeberwirkung steuer- und reglbar. Bei den erfindungsgemäßen Lösungen ist die Einbringung üblicher Innenspannungen (a) nicht mehr notwendig. Aus der Druckkraftgeberwirkung resultiert ein besseres Schwingungsverhalten im allgemeinen. Der Vorteil daraus führt zur Desensibilisierung von scheibenförmigen Werkzeugen und zum Einsatz dünnerer Blatt- bzw. Scheibenstärken.

Ein scheibenförmiges Werkzeug gemäß der Erfindung besteht aus einem Außenkranz, an dem eine Vielzahl von Segmenten angeordnet ist, die nur durch den Außenkranz untereinander Verbindung haben. Es bildet sich so ein loses, fächerförmiges Zentrum, wobei die Steifigkeit der Scheibe erst wieder durch den Druckkraftgeber hergestellt wird. Der Druckkraftgeber hat somit neben dem Drehantrieb und der radialen Druckkraftgebung auch die Aufgabe, das rotierende Werkzeug axial und zentrisch zu fixieren.

Die Aufbringung der Druckkraft auf die einzelnen Segmente/Speichen kann über Leisten, Bolzen oder Kolben erfolgen, die über Federwirkung oder hydraulische bzw. pneumatische Systeme beaufschlagt sind. Eine differenzierte Beaufschlagung der einzelnen Segmente mit unterschiedlichen Druckkräften ist immer dann erforderlich, wenn das Werkzeug hohen Formunbeständigkeiten unterliegt. Bei Werkzeugen, die keine oder nur eine geringe Geometrieveränderung und somit eine hohe Formbeständigkeit aufweisen, kann auf eine voneinander unabhängige Druckkraftbeaufschlagung verzichtet werden. In diesen Fällen ist ein Druckkraftgeber ausreichend, der über 360° eine gleichmäßige Hubveränderung und damit hubabhängige Druckbeaufschlagung vornimmt.

Die Aufbringung der Druckkraft auf die einzelnen Blatt-/Scheibensegmente muß nicht notwendigerweise mit einzelnen Kolben und Führungselementen erfolgen, sondern kann, da die Dehnungs- und notwendigen Hubbewegungen doch relativ klein sind, auch durch elastische Materialverformungen innerhalb der Druckkraftgeberkonstruktion vollzogen werden. Die erfindungsgemäße Lösung läßt sich in allen Bereichen einsetzen, in denen scheibenförmige Werkzeuge - vornehmlich hochtourig laufend und mit großen Durchmessern - zum Einsatz kommen.

Die erfindungsgemäße Lösung und die Druckkraftgeberwirkung führt auch beim Holzsägen dazu, daß die scheibenförmigen Werkzeuge nicht üblicherweise in ihrer Blattstärke unterhalb der Schnittfugenbreite geformt sein müssen, sondern eine extreme Stärkenauslegung eines den Arbeitskranz aufnehmenden Trägerteiles aufweisen können. Die extrem starke Gestaltung der Trägerkonstruktion mit den konischen Konturen, woraus eine die Schnittfugenbreite mehrfach übersteigende Gesamtwerkzeugstärke resultiert, führt insbesondere durch Seitendrücke und Temperatureinflüsse zu Belastungen, die bei jedem herkömmlichen Kreissägeblatt - und ohne Druckkraftgeber - nach wenigen Minuten (Sekunden) einen gänzlichen Funktionseinbruch zur Folge hätten. Mit dem Druckkraftgebersystem, welches die Segmente vom Zentrum her belastet, lassen sich jedoch die aus Rotation und Erwärmung entstehenden Plandeformierungen ausgleichen und die nachgelagerten Spalt-/Führungskeile sorgen dafür, daß Seitendrücke und Reibungen in ihren Konzentrationen geschwächt werden. Der sich gegenüber einer Minimal-Schnittfugenbreite als Überstärke darstellende Trägerteil führt zur Schrägabweisung der abgetrennten Holzteile. Aus diesem Grund ist ein solches von einem Druckkraftgeber beeinflußtes Werkzeug nur innerhalb von Anlagen geeignet, bei denen die einzelnen Werkzeugstationen hintereinander angeordnet sind (und nicht für Vielblattbestückungen auf einer Welle).

Mehrere Ausführungsbeispiele der Erfindung - auf Kreissägen bezogen - sind im folgenden anhand der Zeichnungen näher beschrieben, in dieser zeigen:
Fig. 1 eine Seitenansicht eines erfindungsgemäß ausgebildeten Schnittwerkzeugs,
Fig. 2 einen Längsschnitt durch das in Fig. 1 gezeigte Sägeblatt,
Fig. 3 eine Seitenansicht eines weiteren Ausführungsbeispiels gemäß der Erfindung,
Fig. 4 bis 6 Beispiele von Werkzeug-Kreissägeblattanordnungen und die daraus resultierenden Schnittbahnen- und Brettaustragungsverläufe,
Fig. 7 eine Seitenansicht eines erfindungsgemäßen Werkzeugs,
Fig. 8 einen Querschnitt eines erfindungsgemäßen Werkzeugs,
Fig. 9 eine Seitenansicht eines zweiten erfindungsgemäßen Werkzeugs,
Fig.10 einen Querschnitt eines zweiten erfindungsgemäßen Werkzeugs und
Fig.11 eine Ansicht eines Ausführungsbeispiels eines Druckkraftgebers.

Fig. 1 und 2 zeigen ein Kreissägeblatt 1 mit einem geschlossenen Außenkranz 2, an dem die Sägezähne 3 angeformt oder befestigt sind. Mit dem Zahnkranz 2 sind Segmente 4 verbunden, die durch Aussparungen 5 voneinander getrennt sind und die in der zentrischen Öffnung 6 münden. Das Kreissägeblatt 1 besteht somit aus einem geschlossenen Zahnkranz, an dem Segmente in Form von Speichen angeordnet sind, die ohne Verbindung miteinander in der zentrischen Mitte 6 enden.

Was das Ausführungsbeispiel nach Fig. 1 betrifft, so sind hier vier unterschiedliche Formen möglicher Segmente dargestellt. Das Segment 7 ist in Seitenansicht rechteckförmig ausgebildet, während das Segment 8 in Abwandlung hierzu seine größte Breite in der zentrischen Mitte 6 aufweist, während es sich anschließend zum Zahnkranz 2 hin stetig verjüngt. Die beiden dargestellten Segmente 9 sind durch Aussparungen 5 voneinander getrennt, die zunächst im wesentlichen radial verlaufen und dann tangential abknicken, so daß die Anschlußfläche des Segmentes 9 an dem Außenkranz 2 realtiv klein ausgebildet ist, so daß dieser sich ohne wesentliche Behinderung durch den Steg 9 entsprechend der Erwärmung ausdehnen kann. Das Segment 10 wird gleichfalls durch Aussparungen 5 begrenzt, die zunächst in etwa radial verlaufen und dann gleichsinnig tangential abgewinkelt sind, so daß hier wiederum eine kleine Anschlußbreite am Außenkranz 2 erhalten wird.

In Fig. 3 ist ein Sägeblatt 1 dargestellt, bei dem die Segmente 4 gleichmäßig ausgebildet sind.

Wie aus den Fig. 1 und 2 hervorgeht, ist in der zentrischen Öffnung 6 ein Druckkraftgeber 11 angeordnet, der mit verschiebbaren Kolben 12 versehen ist, die auf die Stirnflächen 13 der Segmente 4 drücken. Die Druckkraft zur Verschiebung der Kolben 12 kann entweder durch Federpakete oder aber durch hydraulische oder pneumatische Systeme erzeugt werden. Das Kreissägeblatt 1 wird seitlich auf der nicht dargestellten Antriebswelle 14 mittels eines Flansches 15 in bekannter Weise gehalten. Druckkraftgeber und Flansch können getrennt voneinander aussgebildet werden. Vorteilhaft wird jedoch der Druckkraftgeber in den Flansch 15 integriert.

Das Kreissägeblatt 1 kann aufgrund der ständig vorhandenen Vorspannung, die auch bei starker Erwärmung der Peripherie des Kreissägeblattes 1 aufrechterhalten bleibt, im Querschnitt wesentlich dünner ausgebildet werden als dies bisher der Fall ist. Darüberhinaus wird vorteilhaft der Außenkranz 2, der die Sägezähne 3 trägt, dünner ausgebildet als die Segmente 4, was den Fluß der auszutragenden Späne wesentlich erleichtert. Die Beaufschlagung der einzelnen Kolben 12 der Druckkraftgeber, die auf die Segmente 4 des Kreissägeblattes 1 einwirken, läßt eine voneinander unabhängige Hubbewegung zu. Bei Kreissägeblättern, bei denen keine örtlichen Verwerfungen zu befürchten sind, kann auch auf sämtliche Segmente die gleiche Hubbewegung einwirken, was den Herstellungsaufwand des Druckkraftgebers wesentlich verringert. Im einfachsten Fall können auch Materialdehnungen für die Aufbringung der Druckkraft benutzt werden, da die Längenänderungen, die vom Druckkraftgeber ausgeglichen werden müssen, nur im Bereich weniger Zehntel Millimeter liegen.

Um auch bei allgemein großen Belastungen ungleichmäßige Verschiebungen oder Ausknickungen zu vermeiden, können im Druckkraftgeber support- oder rundführungsähnliche Schieber oder Führungsflächen vorgesehen werden.

In den Fig. 4 bis 6 ist dargestellt, wie die durch konische Trägerteile die Werkstücke (Holzbretter) schrägabweisenden Kreissägeblätter 1 angeordnet werden, wo die Spaltkeil-Führungsbette 16 placiert sind und wie sich die Brettauslaufvorgänge 17 gestalten.

Fig. 7 und 8 zeigen die Kreissägeblätter 1 mit auswechselbarem Außenkranz 2 und Druckkraftgeber 11, mit anschließender Trägerkonstruktion 4 in speichenartiger Form 7.

Fig. 9 und 10 zeigen die Kreissägeblätter mit geschlossener Trägerkonstruktionsebene, wobei sich die Segmentierungen 8 durch Querschnittstrennungen 18, z.B. durch Laser, ergeben.

Fig. 8 und 10 verdeutlichen in den Querschnitten die aus den konischen Konturen 19 enstehenden Dimensionierungen 20 und 21 im Verhältnis der von den Zähnen 3 ausgehenden Schnittfugenbreite 22.

Die auf jede Speiche 7 oder Segment 8 von dem Druckkraftgeber 11 in exakt radialer Richtung ausgeübte Kraft führt zu einer Hubbewegung, die teilungsgerecht und ohne Verspannungen dadurch vollzogen wird, daß der zur Hubbewegung führende Dehnungsbereich 23 unter der Speichen-/Segmentierungsmitte 24 angeordnet ist. Die Hubbewegung, die Dehnung nach außen, wird ohne Veränderung der zentrischen Fixierung vorgenommen. Der Zentrumssitz durch den Nabenteil 25 bleibt erhalten.

Fig. 11 zeigt als Beispiel die Seitenansicht einer von vielen möglichen Druckkraftgeberformen (mit dargestellter 11er Teilung - Kolbenbolzen nur 1 × gezeichnet). Die von dem Kolben 12 ausgehende radiale Krafteinwirkung vollzieht die notwendige Hubbewegung (H) durch elastische Verformung der Blattaufnahmeteile 26, wobei die Stärke des Druckkraftgebers 11 verschieden geformt und dimensioniert sein kann. Die Blattaufnahmeteile 26 zeigen Befestigungslöcher 27 zur Aufnahme der Segmente 4. In die Blattaufnahmeteile 26 sind Kolbenbolzen 28 eingeschraubt, die durch das Eindringen in das Innengehäuse 29 des Druckkraftgebers 11 den - z.B. durch Drahterodierung 30 - freigemachten Blattaufnahmeteil 26 axial stabilisieren und gleichzeitig durch Ölversorgung (Bohrungs-Kanalsystem im Innengehäuse) eine Spreizkraft (H) ausüben. Die Aufgabe eines Druckkraftgebers 11 liegt in der Umsetzung der Drehenergie (E_{d}), in der den Blattsegmentierungen teilungsgerecht angepaßten Dehnbarkeit (Dₚ) und der in dem Beispiel über die Innengehäuseerweiterung 31 formschlüssig erreichten Zentrumsfixierung.

## Patentansprüche

1. Scheibenförmiges, rotierendes Werkzeug (1) mit am Umfang angeordneten Zähnen (3), Schneiden oder Schleifmitteln und mit einer zentrischen Öffnung (6) für die Aufnahme einer Antriebswelle, mit Aussparungen (5) in der Blattebene, die im Werkzeug (1) einzelne Segmente (4) (Speichen) erzeugen, dadurch gekennzeichnet, daß in der zentrischen Öffnung ein Druckkraftgeber (11) angeordnet ist, über den jedes Segment (4) vom Zentrum (6) her mit einer einstellbaren Druckkraft beaufschlagbar ist.

2. Werkzeug nach Anspruch 1, dadurch gekennzeichnet, daß das Werkzeug einen geschlossenen Außenkranz aufweist, an dem die Segmente (4) angeformt sind und daß die Segmente (4) in der zentrischen Öffnung (6) enden und diese begrenzen.

3. Werkzeug nach einem der Ansprüche 1 oder 2, dadurch gekennzeichnet, daß die Breite der Anschlußfläche des Segmentes (4) am Außenkranz (2) kleiner oder höchstens gleich der maximalen Breite des Segmentes (4) ist.

4. Werkzeug nach einem der Ansprüche 1 bis 3, dadurch gekennzeichnet, daß die Aussparungen (5), ausgehend von der zentrischen Öffnung (6), zunächst im wesentlichen radial verlaufen und anschließend in einer im wesentlichen tangential verlaufenden Richtung abgebogen sind.

5. Werkzeug nach einem der Ansprüche 1 bis 4, dadurch gekennzeichnet, daß die Druckkräfte auf die Segmente (4) mittels Federn aufgebracht werden.

6. Werkzeug nach einem der Ansprüche 1 bis 5, dadurch gekennzeichnet, daß die Druckkräfte mittels hydraulischer oder pneumatischer Systeme auf die Segmente (4) aufgebracht werden.

7. Werkzeug nach einem der Ansprüche 1 bis 6, dadurch gekennzeichnet, daß die auf die Segmente (4) einwirkenden zentralen Druckkräfte einzeln regelbar sind.

8. Werkzeug nach einem der Ansprüche 1 bis 7, dadurch gekennzeichnet, daß der Druckkraftgeber (11) die Segmente (4) in radialer, tangentialer und axialer Richtung fixiert und das Drehmoment von der Welle auf das Werkzeug (1) überträgt.

9. Werkzeug nach einem der Ansprüche 1 bis 8, dadurch gekennzeichnet, daß die Beaufschlagung der Segmente über den Druckkraftgeber (11) mit Druckkraft in Abhängigkeit der Erwärmung und/oder der Auslenkung des Werkzeuges (1) erfolgt.

10. Werkzeug nach einem der Ansprüche 1 bis 9, dadurch gekennzeichnet, daß der Querschnitt des Werkzeuges (1) unterhalb der Schneiden (S 2) dünner ausgebildet ist als die übrige Stärke der Blattebene (S 1).

11. Werkzeug nach einem der Ansprüche 1 bis 10, dadurch gekennzeichnet, daß die Breite des verdünnten Bereiches (B 1) etwa dreimal der Höhe der Zähne (B 2) beträgt.

12. Werkzeug nach einem der Ansprüche 1 bis 11, dadurch gekennzeichnet, daß der radiale Druck durch Dehnung eines Gehäuses, an dem die Segmente (4) angreifen, übertragen wird.

13. Werkzeug nach einem der Ansprüche 1 bis 12, dadurch gekennzeichnet, daß der Druckkraftgeber (11) support- oder rundführungsähnliche Schieber oder Führungsflächen aufweist.

14. Werkzeug nach einem der Ansprüche 1 bis 13, dadurch gekennzeichnet, daß das Werkzeug eine stark konisch zulaufende Trägerkonstruktion aufweist, die im Zentrum in den Druckkraftgeber (11) und außen in den Außenkranz (2) ausläuft, wobei die Dimensionierungen (20, 21) der Trägerkonstruktion (4) größer als die Zahnbreite (22) ist.

15. Werkzeug nach einem der Ansprüche 1 bis 14, dadurch gekennzeichnet, daß die Formgebung von Segmenten/Speichen (7, 8) bzw. die vom Druckkraftgeber (11) beaufschlagte Trägerkonstruktion (4) und der Außenkranz (2) einschließlich der Zähne (3) unterschiedliche Anzahlen und Breiten-/Stärken-/Längendimensionen aufweisen.

16. Werkzeug nach einem der Ansprüche 1 bis 15, dadurch gekennzeichnet, daß die konischen Konturen (19) ein- oder zweiseitig angelegt werden.

17. Werkzeug nach einem der Ansprüche 1 bis 16, dadurch gekennzeichnet, daß die von den konischen Konturen (19) geprägten Werkstück-/Brettauslaufvorgänge (17) durch ein Spaltkeil-Führungsbett (16) unterstützt werden.

18. Werkzeug nach einem der Ansprüche 1 bis 17, dadurch gekennzeichnet, daß das Werkzeug (1) sowohl im Ober- als auch Unterschnitt bzw. im Gegen- oder Gleichlauf arbeitet.

## Claims

1. Disc-shaped, rotating tool (1), with teeth (3), cutters or grinding materials arranged on the circumference and with a central opening (6) for accommodating a driving shaft, with recesses (5) in the plane of the disc, which produce individual segments (4) (spokes) in the tool (1), characterised in that the central opening has arranged therein a compressive force emitter (11), through which each segment (4) can have imposed thereon from the centre (6) an adjustable compressive force.

2. Tool according to claim 1, characterised in that the tool has a closed outer ring on which the segments (4) are formed and that the segments (4) end in the central opening (6) and define this latter.

3. Tool according to one of the claims 1 or 2, characterised in that the width of the junction surface of the segment (4) on the external ring (2) is smaller than or at most equal to the maximum width of the segment (4),

4. Tool according to one of the claims 1 to 3, characterised in that the recesses (5), starting from the central opening (6), initially extend substantially radially and thereafter are bent in a direction which extends substantially tangentially.

5. Tool according to one of the claims 1 to 4, characterised in that the pressurising forces are applied to the segments (4) by means of springs.

6. Tool according to one of the claims 1 to 5, characterised in that the pressurising forces are applied to the segments (4) by means of hydraulic or pneumatic systems.

7. Tool according to one of the claims 1 to 6, characterised in that the central pressurising forces acting on the segments (4) are separately regulatable.

8. Tool according to one of the claims 1 to 7, characterised in that the pressurising force transmitter (11) fixes the segments (4) in the radial, tangential and axial directions and transmits the torque from the shaft to the tool (1).

9. Tool according to one of the claims 1 to 8, characterised in that the admission to the segments of compressed air by the pressurising force transmitter (11) is effected in dependence on the heating and/or the deflection of the tool (1).

10. Tool according to one of the claims 1 to 9, characterised in that the cross-section of the tool (1) beneath the cutters (S 2) is made thinner than the remaining thickness of the blade plane (S 1).

11. Tool according to one of the claims 1 to 10, characterised in that the width of the thinned region (B 1) is approximately three times the height of the teeth (B 2).

12. Tool according to one of the claims 1 to 11, characterised in that the radial pressure is transmitted by extension of a housing which is engaged by the segments (4).

13. Tool according to one of the claims 1 to 12, characterised in that the compressive force transmitter (11) comprises slides or guide surfaces which are similar to supports or circular guideways.

14. Tool according to one of the claims 1 to 13, characterised in that the tool has a support construction of strongly conical form which terminates at the centre in the pressurising force transmitter (11) and on the outside in the outer ring (2), the dimensions (20, 21) of the support construction (4) being greater than the tooth width (22).

15. Tool according to one of the claims 1 to 14, characterised in that the formation of segments/spokes (7, 8) or respectively the support construction (4) acted upon by the pressurising force transmitter (11), and the outer ring (2), inclusive of the teeth (3), have different numbers and dimensions as regards width/thickness/length.

16. Tool according to one of the claims 1 to 15, characterised in that the conical contours (19) are provided on one or two sides.

17. Tool according to one of the claims 1 to 16, characterised in that the workpiece/board exit operations (17) imposed by the conical contours (19) are supported by a split-wedge guide bed (16).

18. Tool according to one of the claims 1 to 17, characterised in that the tool (1) functions both with over-cutting and under-cutting operations and in opposite or like directions.

## Revendications

1. Outil rotatif en forme de disque (1) avec des dents (3), des couteaux ou des parties abrasives disposées à sa périphérie, et une ouverture centrale (6) destinée à recevoir un arbre d'entraînement, et avec, dans le plan de la lame, des évidements qui définissent plusieurs segments (rayons) (4) dans l'outil (1), caractérisé en ce qu'un organe presseur (11) est disposé dans l'ouverture centrale, et chaque segment (4) peut être sollicité par une pression réglable, par l'intermédiaire de cet organe presseur.

2. Outil selon la revendication 1, caractérisé en ce que l'outil présente une couronne extérieure fermée, à laquelle se raccordent les segments (4), et en ce que ces derniers se terminent dans l'ouverture centrale et délimitent celle-ci.

3. Outil selon la revendication 1 ou 2, caractérisé en ce que la largeur de la surface de raccordement du segment (4) à la couronne extérieure (2) est plus petite que la largeur maximale du segment (4), ou au plus égale à celle-ci.

4. Outil selon l'une des revendications 1 à 3, caractérisé en ce que les évidements (5), à partir de l'ouverture centrale, s'étendent d'abord essentiellement dans le sens radial, et ensuite se courbent dans une direction essentiellement tangentielle.

5. Outil selon l'une des revendications 1 à 4, caractérisé en ce que les forces de pression sont transmises aux segments (4) au moyen de ressorts.

6. Outil selon l'une des revendications 1 à 5, caractérisé en ce que les forces de pression sont transmises aux segments (4) au moyen de systèmes hydrauliques ou pneumatiques.

7. Outil selon l'une des revendications 1 à 6, caractérisé en ce que les forces de pression centrales agissant sur les segments (4) sont réglables individuellement.

8. Outil selon l'une des revendications 1 à 7, caractérisé en ce que l'organe presseur (11) immobilise les segments (4) dans les directions radiale, tangentielle et axiale, et transmet le couple de rotation de l'arbre à l'outil (1).

9. Outil selon l'une des revendications 1 à 8, caractérisé en ce que la sollicitation des segments par l'organe presseur (11) dépend de l'échauffement et de la déformation de l'outil (1).

10. Outil selon l'une des revendications 1 à 9, caractérisé en ce que la section de l'outil (1) est plus mince sous les couteaux (S2) que dans le reste du plan (S1) de la lame.

11. Outil selon l'une des revendications 1 à 10, caractérisé en ce que la largeur de la zone amincie (B1) est environ trois fois la hauteur des dents (B2).

12. Outil selon l'une des revendications 1 à 11, caractérisé en ce que la pression radiale est transmise par une expansion d'un boîtier auquel sont attachés les segments.

13. Outil selon l'une des revendications 1 à 12, caractérisé en ce que l'organe presseur comprend des coulisseaux ou des surfaces de guidage en forme de support ou d'organes agissant en toutes directions.

14. Outil selon l'une des revendications 1 à 13, caractérisé en ce qu'il comporte une structure porteuse en cône obtus, qui se relie au autre à l'organe presseur (11) et vers l'extérieur à la couronne, les épaisseurs (20, 21) de la structure porteuse étant plus grandes que celle (22) des dents.

15. Outil selon l'une des revendications 1 à 14, caractérisé en ce que la forme des segments-rayons (7, 8) et/ou la structure porteuse (4) sollicitée par l'organe presseur et la couronne extérieure (2), y compris les dents (3) présentent des nombres et des largeurs-épaisseurs-longueurs différentes.

16. Outil selon l'une des revendications 1 à 15, caractérisé en ce que les formes coniques (19) se trouvent sur une ou deux faces.

17. Outil selon l'une des revendications 1 à 16, caractérisé en ce que les phénomènes (17) d'écartement d'une pièce ou d'une planche repoussée par les formes coniques (19) sont contenus par une table de guidage pourvu de coins.

18. Outil selon l'une des revendications 1 à 17, caractérisé en ce qu'il travaille aussi bien en coupe supérieure qu'en coupe inférieure, en rotation à sens concordants qu'en rotation à sens opposés.
